# EUROPÄISCHE PATENTSCHRIFT

(11) **EP 1 015 736 B1**
(45) Veröffentlichungstag und Bekanntmachung des Hinweises auf die Patenterteilung: **19.11.2003**
(21) Anmeldenummer: 98954146.1
(22) Anmeldetag: 08.09.1998
(51) Int. Cl.: F01D 5/18, F01D 5/14

(54) **TURBINENSCHAUFEL SOWIE VERWENDUNG EINER TURBINENSCHAUFEL**
TURBINE BUCKET AND USE THEREOF
AUBE DE TURBINE ET SON UTILISATION

(30) Priorität: 18.09.1997 DE 19741231
(43) Veröffentlichungstag der Anmeldung: 05.07.2000
(73) Patentinhaber: SIEMENS AKTIENGESELLSCHAFT, 80333 München (DE)
(72) Erfinder: SCHEURLEN, Michael, D-45470 Mülheim an der Ruhr (DE)
(86) Internationale Anmeldenummer: DE9802657
(87) Internationale Veröffentlichungsnummer: WO99014465

(56) Entgegenhaltungen:
- EP-A- 0 330 601
- WO-A-98/37310
- GB-A- 2 262 314
- US-A- 4 314 442
- US-A- 4 672 727
- US-A- 5 419 039
- US-A- 5 458 461
- US-A- 5 651 662

## Beschreibung

Die Erfindung betrifft eine Turbinenschaufel, die entlang einer Hauptachse gerichtet ist und eine Wandstruktur aufweist, wobei die Wandstruktur einen Innenraum zur Führung von Kühlfluid umgibt, eine Außenwand mit einer Außenoberfläche und einer dem Innenraum zugewandten Innenoberfläche umfaßt sowie einen Auslaß für Kühlfluid aufweist. Die Erfindung betrifft weiterhin eine Verwendung einer solchen Turbinenschaufel.

Eine Leitschaufel einer Gasturbine mit einer Führung von Kühlgas zu deren Kühlung ist in der US-PS 5,419,039 beschrieben. Die Leitschaufel ist als eine Gußstück ausgeführt bzw. aus zwei Gußstücken zusammengesetzt. Sie weist einen Innenraum zur Zuführung von Kühlluft aus dem Verdichter der Gasturbine auf. Ihre der Heißgasströmung der Gasturbine ausgesetzte, die Luftzuführung umschließende Wandstruktur weist eine tragende Innenwand mit weitgehend konstanter Dicke auf, an der Auslässe für Kühlluft angeordnet sind. Ein solcher Auslaß ist als eine an der Innenwand angeordnete Kühltasche ausgeführt, die einen Hohlraum mit einer Austrittsöffnung aufweist, die als Schlitz bezeichnet wird. Der Hohlraum ist durch eine an der Innenwand angebrachte Taschenabdeckung gebildet, wobei die Innenwand und/oder die Taschenabdeckung so ausgestaltet sind, daß zwischen ihnen der Hohlraum mit der Austrittsöffnung verbleibt. Nach einer ersten Ausführungsform ist dabei die Innenwand eben und die Taschenabdeckung gewölbt. Nach einer zweiten Ausführungsform weist die Innenwand eine zum Innenraum weisende Wölbung auf, so daß in der Wölbung eine Vertiefung gebildet ist. An der Innenwand ist eine ebene Taschenabdeckung angebracht, die die Vertiefung teilweise überdeckt. Dadurch ist in der Wölbung der Hohlraum der Kühltasche zwischen der Innenwand und der Taschenabdeckung gebildet. In einer dritten Ausführungsform ist die Taschenabdeckung einstückig mit der Innenwand als Gußteil ausgeführt.

Die Kühltaschen sind sowohl in Strömungsrichtung des Heißgases als auch senkrecht zur Strömungsrichtung des Heißgases entlang der Hauptausdehnungsrichtung der Leitschaufel angeordnet. Die Schaufeloberfläche ist dadurch von einer Mehrzahl von Taschenabdeckungen gebildet. Die Hohlräume sind jeweils von über die Luftzuführung zuführbarer Kühlluft durchströmbar, die an der Austrittsöffnung in die Strömung des Heißgases austritt und an der Schaufeloberfläche einen Kühlluftfilm bildet, durch den die Schaufeloberfläche gekühlt wird. Allen Ausführungsbeispielen gemein ist, daß die tragende Innenwand selbst wenn sie gewölbt ist, doch eine konstante Dicke aufweist und eine Kühltasche durch die tragende Innenwand und die mit der tragenden Innenwand verbundene dünnwandige Taschenabdeckung gebildet ist.

Aufgabe der Erfindung ist es, eine Turbinenschaufel mit einer kühlbaren Wandstruktur anzugeben. Eine weitere Aufgabe besteht darin, eine Verwendung einer solchen Turbinenschaufel anzugeben.

Erfindungsgemäß wird die auf eine Turbinenschaufel gerichtete Aufgabe durch eine solche Turbinenschaufel nach dem Oberbegriff des Patentanspruchs 1 gelöst, bei der die Außenwand eine zum Innenraum gerichtete Verdickung aufweist, die der Auslaß durchdringt.

Durch den Auslaß kann Kühlfluid, insbesondere Kühlluft, in ausreichender Menge und weitgehend homogen über den Schlitz verteilt zur Ausbildung einer Filmkühlung der Außenwand strömen. Die zum Innenraum gerichtete Verdickung erhöht die Stabilität der Außenwand, so daß diese sehr dünn ausgeführt werden kann, wodurch die Kühlwirkung verbessert wird.

Der Schlitz erstreckt sich vorzugsweise über eine Eindringtiefe in die Außenwand, ohne diese zu durchdringen. Dadurch wird die Stabilität der Außenwand weiterhin erhöht.

Vorzugsweise weist der Schlitz über die gesamte Eindringtiefe einen konstanten Querschnitt auf. Dadurch ist er fertigungstechnisch einfach herzustellen.

Der Schlitz ist vorzugsweise parallel zur Hauptachse orientiert. Dies hat den Vorteil, daß bei einem Einsatz der Turbinenschaufel in einer Gasturbine, welche Gasturbine von einem Heißgas durchströmt wird, das Kühlfluid in Richtung der Strömung des Heißgases austritt.

Die Außenwand wird vorzugsweise besonders dünn ausgeführt. Dadurch wird eine besonders effektive Kühlung erzielt. Aufgrund der Verdickung ist selbst bei einer äußerst dünnen Außenwand für den Auslaß ein großes Längen-Durchmesser-Verhältnis gegeben sowie ein kleiner Neigungswinkel des Auslasses in bezug auf die Außenwand realisierbar.

Der Schlitz des Auslasses ist vorzugsweise um einen spitzen Winkel α, insbesondere zwischen 10° und 45°, gegenüber der Außenwand geneigt.

Bei einem Einsatz der Turbinenschaufel als Turbinenschaufel in einer Gasturbine, wird Kühlluft, die durch den Innenraum der Turbinenschaufel strömt, erwärmt und gelangt durch den Auslaß, welcher an der Außenoberfläche als Schlitz ausgeführt ist, in eine Strömung eines die Turbinenschaufel umströmenden Fluides, insbesondere eines Heißgases, hinein. Der Schlitz des Auslasses ist für einen Einsatz der Turbinenschaufel in einer Gasturbine vorzugsweise entlang einer Achse gerichtet, die gegenüber der Richtung der Strömung des Fluides um den spitzen Winkel α geneigt ist. Hierdurch ist gewährleistet, daß aus dem Auslaß ausströmende Kühlluft, welche verhältnismäßig kühl gegenüber dem Fluid, insbesondere einem Heißgas, ist, einen kalten Kühlfluidfilm um die Turbinenschaufel ausbildet. Dieser trägt wirksam zu einem Schutz der Turbinenschaufel bei.

Der Bereich des Auslasses an der Innenoberfläche ist vorzugsweise als Vertiefung, insbesondere als Sackloch, ausgeführt, die im Bereich des Auslasses in die Verdickung eingebracht ist. Vorzugsweise schneidet der Schlitz die Vertiefung, wodurch der Auslaß gebildet wird. Dadurch kann der aus Schlitz und Vertiefung zusammengesetzte Auslaß fertigungstechnisch einfach hergestellt werden.

Die an der Außenwand angebrachte Verdickung ist vorzugsweise als linienförmige Erhöhung entlang des Schlitzes ausgebildet. Die Verdickung kann mehrere Vertiefungen enthalten.

Vorzugsweise ist der Querschnitt der Vertiefung kleiner als der Querschnitt des Schlitzes. Hierdurch bildet die Vertiefung einen Drosselbereich und der Schlitz einen sich erweiternden Verlangsamungsbereich. Mit dem Drosselbereich ist im wesentlichen eine Mengenregelung des Kühlfluidstroms erreichbar. Durch den sich erweiternden Verlangsamungsbereich ist eine Reduzierung der Strömungsgeschwindigkeit des Kühlfluides erreichbar, so daß sich dieses unmittelbar stromab des Auslasses an die Außenwand anlegen kann. Ebenso wird dadurch, daß der Querschnitt der Vertiefung kleiner als der Querschnitt des Schlitzes ist, die Stabilität der Außenwand weiter verbessert, weil die Außenwand nur über den Durchmesser der Vertiefung und nicht über die gesamte Schlitzlänge durchdrungen wird.

Vorzugsweise liegen die Höhe H des Schlitzes (Schlitzhöhe H) und der Durchmesser D der Vertiefung in gleicher Größenordnung, insbesondere im Bereich zwischen 0,5 mm und 1 mm. Die Länge des Schlitzes L (Schlitzlänge L) liegt vorzugsweise im Bereich zwischen 1 cm und 3 cm. Der Abstand zwischen den Schlitzen in Richtung der Hauptachse liegt bevorzugt im Bereich zwischen 0,5 cm und 2 cm.

Die auf eine Verwendung der Turbinenschaufel gerichtete Aufgabe wird dadurch gelöst, daß die Turbinenschaufel als Laufschaufel oder Leitschaufel in einer Gasturbinenanlage, insbesondere in einer Gasturbine in der Temperaturen von deutlich über 1000°C des die Turbinen umströmenden Heißgases auftreten, verwendet wird.

Vorzugsweise eignet sich eine solche Turbinenschaufel für den Einsatz in einer Gasturbine, wobei die Turbinenschaufel von einem Heißgas umströmt wird. Bei einer Temperatur des Heißgases, die oberhalb der Schmelztemperatur des Grundmaterials der Turbinenschaufel liegt, wird durch eine mit der Turbinenschaufel erreichbare Kühlung ein Versagen der Turbinenschaufel vermieden. Die Temperatur an der Außenwand, die Oberflächentemperatur, wird durch eine Filmkühlung sowie eine Kühlung über den Innenraum auf ein für die Turbinenschaufel unkritisches Temperaturniveau gesenkt. Kühlluft aus dem Innenraum führt zu einem konvektiven Übergang und zu einer Wärmeleitung durch die Außenwand hindurch, wodurch die Oberfläche der Außenwand ausreichend kühlbar ist.

Anhand der in der Zeichnung dargestellten Ausführungsbeispiele wird die Turbinenschaufel näher erläutert. Es zeigen schematisiert und teilweise nicht maßstäblich unter Darstellung der für die Erläuterung verwendeten konstruktiven und funktionellen Merkmale:
- FIG 1: eine Turbinenschaufel einer Gasturbine in einem Querschnitt,
- FIG 2: eine vergrößerte Darstellung der Wandstruktur gemäß FIG 1 und
- FIG 3: eine Draufsicht auf die Außenwand einer Turbinenschaufel einer Gasturbine.

Die Bezugszeichen sämtlicher Figuren haben jeweils die gleiche Bedeutung.

In FIG 1 ist eine entlang einer Hauptachse 2 gerichtete Turbinenschaufel 1 einer Gasturbine dargestellt. Die Turbinenschaufel 1 weist eine Wandstruktur 3 auf, die einen Innenraum 4 zur Führung von Kühlfluid 5 umgibt, der in nicht näher dargestellte Teilbereiche unterteilt ist. Die Wandstruktur 3 besitzt eine Außenwand 6 mit einer Außenoberfläche 7 und einer dem Innenraum 4 zugewandten Innenoberfläche 8. Die Außenwand 6 weist eine Mehrzahl von zum Innenraum 4 gerichteten Verdikkungen 11 auf. Der Anschaulichkeit halber ist lediglich eine Verdickung 11 dargestellt. In die Verdickung 11 ist eine Vertiefung 12, die als sacklochartige Bohrung ausgeführt ist, eingebracht. Weiterhin weist die Außenwand 6 im Bereich der Verdickung 11 einen Schlitz 10 auf, der die Vertiefung 12 schneidet. Die Vertiefung 12 und der Schlitz 10 bilden gemeinsam einen Auslaß 9. Dieser ermöglicht einem in dem Innenraum 4 geführten Kühlfluid 5, Kühlluft, aus dem Innenraum 4 durch die Verdickung 11 an die Außenoberfläche 7 zu strömen. Außerhalb der Turbinenschaufel 1 vermischt sich die Kühlluft 5 mit der Strömung 13 eines die Turbinenschaufel 1 umströmenden Heißgases.

In FIG 2 wird vergrößert der in FIG 1 dargestellte Auslaß 9 gezeigt. Der Schlitz 10 mit einer Schlitzhöhe H dringt unter einem spitzen Winkel α über eine Eindringtiefe E in die Außenwand 6 ein und schneidet die Vertiefung 12, die einen Durchmesser D aufweist. Der Schlitz 10 und die Vertiefung 12 bilden somit den Auslaß 9. Dadurch, daß der Schlitz 10 den spitzen Winkel α aufweist, wird erreicht, daß sich die Kühlluft 5 unmittelbar stromab des Auslasses 9 an die Außenwand 6 anlegt und somit eine wirksame Filmkühlung der Außenwand 6 bewirkt. Ist der Durchmesser D der Vertiefung 12 in der gleichen Größenordnung wie die Schlitzhöhe H des Schlitzes 10, so wirken die Vertiefung 12 als Drosselbereich und der Schlitz 10 als Verlangsamungsbereich. Über die Wahl des Durchmessers D kann eine Durchflußmengenregulierung für das Kühlfluid 5 vorgenommen werden.

In FIG 3 wird eine Turbinenschaufel 1 einer Gasturbine in der Draufsicht auf die Außenwand 6 (siehe FIG 1) schematisch dargestellt. Bei einem Einsatz der Turbinenschaufel 1 in einer Gasturbine, wird diese mit der Strömung 13 (siehe FIG 1) eines Fluides, insbesondere eines Heißgases, umströmt. Die Strömung 13 (siehe FIG 1) besitzt die Strömungsrichtung 14. Eine Mehrzahl von Schlitzen 10 ist entlang der Hauptachse 2 in einer Reihe angeordnet. Mehrere Reihen befinden sich benachbart in der Richtung senkrecht zur Hauptachse 2 auf der Außenoberfläche 7 der Turbinenschaufel 1. Die Schlitze in einer Reihe besitzen eine Schlitzlänge 11, die im Bereich zwischen 1 cm und 3 cm liegt. Der Abstand zwischen zwei Schlitzen einer Reihe liegt im Bereich zwischen 0,5 cm und 2 cm. Die Schlitze einer Reihe sind im Vergleich zu den Schlitzen einer direkt benachbarten Reihe in Hauptachsenrichtung versetzt angeordnet. Dies hat den Vorteil, daß die Bereiche zwischen den Schlitzen der einen Reihe ausreichend mit der Kühlluft, die aus den Schlitzen der entgegen der Strömungsrichtung 14 der Strömung 13 (siehe FIG 1) direkt benachbarten Reihe austritt, gekühlt werden. Hierdurch wird eine Filmkühlung der gesamten Außenoberfläche 7 gewährleistet.

Die Erfindung zeichnet sich durch eine Turbinenschaufel mit einer Wandstruktur aus, bei der eine einem Heißgas aussetzbare Außenwand einen Auslaß aufweist, der an der Außenoberfläche der Außenwand als Schlitz ausgeführt ist, und eine zum Innenraum weisende Verdickung durchdringt. Durch den Schlitz bildet sich eine weitgehend homogene Strömung von Kühlfluid über die gesamte Schlitzlänge aus. Durch die Verdickung ist selbst bei einer äußerst dünnen Außenwand ein günstiges Längen-Durchmesser-Verhältnis des Auslasses sowie ein flacher Neigungswinkel des Schlitzes des Auslasses gegenüber der Außenwand gewährleistet.

## Patentansprüche

1. Turbinenschaufel (1), die entlang einer Hauptachse (2) gerichtet ist und eine Wandstruktur (3) aufweist, wobei die Wandstruktur einen Innenraum (4) zur Führung von Kühlfluid (5) umgibt, eine Außenwand (6) mit einer Außenoberfläche (7) und einer dem Innenraum (4) zugewandten Innenoberfläche (8) umfaßt sowie einen Auslaß (9) für Kühlfluid (5) aufweist, wobei der Auslaß (9) an der Außenoberfläche (7) als Schlitz (10) ausgebildet ist, **dadurch gekennzeichnet, daß** die Außenwand (6) eine zum Innenraum (4) gerichtete Verdickung (11) aufweist, die der Auslaß (9) durchdringt.

2. Turbinenschaufel nach Anspruch 1,
**dadurch gekennzeichnet, daß** der Schlitz (10) sich über eine Eindringtiefe (E) in die Außenwand (6) erstreckt, ohne diese zu durchdringen.

3. Turbinenschaufel nach Anspruch 2,
**dadurch gekennzeichnet, daß** der Schlitz (10), über die gesamte Eindringtiefe (E) einen konstanten Querschnitt aufweist.

4. Turbinenschaufel nach einem der vorhergehenden Ansprüche ,
**dadurch gekennzeichnet, daß** der Schlitz (10) parallel zur Hauptachse (2) orientiert ist.

5. Turbinenschaufel nach einem der vorhergehenden Ansprüche,
**dadurch gekennzeichnet, daß** der Schlitz (10) unter einem spitzen Winkel α zur Außenoberfläche (7), insbesondere im Bereich zwischen 10° und 45° angebracht ist.

6. Turbinenschaufel nach einem der vorhergehenden Ansprüche,
**dadurch gekennzeichnet, daß** die Verdickung (11) im Bereich des Auslasses (9) eine Vertiefung (12) aufweist.

7. Turbinenschaufel nach Anspruch 6,
**dadurch gekennzeichnet, daß** die Vertiefung (12) sacklochartig ausgeführt ist.

8. Turbinenschaufel nach Anspruch 6 oder 7,
**dadurch gekennzeichnet, daß** der Schlitz (10) die Vertiefung (12) schneidet.

9. Turbinenschaufel nach Anspruch 8,
**dadurch gekennzeichnet, daß** der Querschnitt der Vertiefung (12) kleiner als der Querschnitt des Schlitzes (10) ist.

10. Turbinenschaufel nach Anspruch 9,
**dadurch gekennzeichnet, daß** der Schlitz (10) eine Schlitzhöhe (H) und die Vertiefung einen Durchmesser (D) aufweisen und die Schlitzhöhe (H) in der gleichen Größenordnung wie der Durchmesser (D), insbesondere im Bereich zwischen 0,5 mm und 1,0 mm liegt.

11. Turbinenschaufel nach einem der vorhergehenden Ansprüche, welche eine Laufschaufel oder eine Leitschaufel für eine Gasturbine ist.

12. Verwendung einer Turbinenschaufel nach einem der vorhergehenden Ansprüche in einer Gasturbinenanlage.

## Claims

1. Turbine blade (1) which is directed along a main axis (2) and has a wall structure (3), the wall structure surrounding an interior space (4) for directing cooling fluid (5), comprising an outer wall (6) which has an outer surface (7) and an inner surface (8) facing the interior space (4), and having an outlet (9) for cooling fluid (5), where the outlet (9) is designed as a slot (10) at the outer surface (7), **characterized in that** the outer wall (6) has a thickened portion (11), which is directed towards the interior space (4) and is pierced through by the outlet (9).

2. Turbine blade according to Claim 1, **characterized in that** the slot (10) extends over a penetration depth (E) into the outer wall (6) without piercing through the latter.

3. Turbine blade according to Claim 2, **characterized in that** the slot (10) has a constant cross-section over the entire penetration depth (E).

4. Turbine blade according to one of the preceding claims, **characterized in that** the slot (10) is oriented parallel to the main axis (2).

5. Turbine blade according to one of the preceding claims, **characterized in that** the slot (10) is made at an acute angle α to the outer surface (7), in particular within a range of between 10° and 45°.

6. Turbine blade according to one of the preceding claims, **characterized in that** the thickened portion (11) has a recess (12) in the region of the outlet (9).

7. Turbine blade according to Claim 6, **characterized in that** the recess (12) is designed like a blind hole.

8. Turbine blade according to Claim 6 or 7, **characterized in that** the slot (10) intersects the recess (12).

9. Turbine blade according to Claim 8, **characterized in that** the cross-section of the recess (12) is smaller than the cross-section of the slot (10) .

10. Turbine blade according to Claim 9, **characterized in that** the slot (10) has a slot height (H) and the recess has a diameter (D), and the slot height (H) is of the same order of magnitude as the diameter (D), in particular within a range of between 0.5 mm and 1.0 mm.

11. Turbine blade according to one of the preceding claims, which is a moving blade or a guide blade for a gas turbine.

12. Use of a turbine blade according to one of the preceding claims in a gas-turbine plant.

## Revendications

1. Aube (1) de turbine, qui est dirigée le long d'un axe (2) principal et qui a une structure (3) de paroi, la structure (3) de paroi entourant une chambre (4) intérieure de passage de fluide (5) de refroidissement, comprenant une paroi (6) extérieure ayant une surface (7) extérieure et une surface (8) intérieure tournée vers la chambre (4) intérieure, ainsi qu'une sortie (9) pour du fluide (5) de refroidissement, la sortie (9) étant constituée sur la surface (7) extérieure sous la forme d'une fente (10), **caractérisée en ce que** la paroi (6) extérieure a un épaississement (11) qui est dirigé vers la chambre (4) intérieure et que la sortie (9) traverse.

2. Aube de turbine suivant la revendication 1, **caractérisée en ce que** la fente (10) s'étend sur une profondeur (E) de pénétration dans la paroi (6) extérieure sans la traverser.

3. Aube de turbine suivant la revendication 2, **caractérisée en ce que** la fente (10) a sur toute la profondeur (E) de pénétration une section transversale constante.

4. Aube de turbine suivant l'une des revendications précédentes, **caractérisée en ce que** la fente (10) est dirigée parallèlement à l'axe (2) principal.

5. Aube de turbine suivant l'une des revendications précédentes, **caractérisée en ce que** la fente (10) fait un angle α aigu avec la surface (7) extérieure, notamment dans l'intervalle compris entre 10° et 45°.

6. Aube de turbine suivant l'une des revendications précédentes, **caractérisée en ce que** l'épaississement (11 ) a une cavité (12) dans la zone de la sortie (9).

7. Aube de turbine suivant la revendication 6, **caractérisée en ce que** la cavité (12) est en forme de trou borgne.

8. Aube de turbine suivant la revendication 6 ou 7, **caractérisée en ce que** la fente (10) coupe la cavité (12).

9. Aube de turbine suivant la revendication 8, **caractérisée en ce que** la section transversale de la cavité (12) est inférieure à la section transversale de la fente (10).

10. Aube de turbine suivant la revendication 9, **caractérisée en ce que** la fente (10) a une hauteur (H) et la cavité a un diamètre (D), et la hauteur (H) de la fente est du même ordre de grandeur que le diamètre (D), en étant comprise notamment entre 0,5 mm et 1,0 mm.

11. Aube de turbine suivant l'une des revendications précédentes, qui est une aube mobile ou une aube directrice pour une turbine à gaz.

12. Utilisation d'une aube de turbine suivant l'une des revendications précédentes dans une installation de turbine à gaz.
